# EUROPÄISCHE PATENTSCHRIFT

(11) **EP 2 360 380 B1**
(45) Veröffentlichungstag und Bekanntmachung des Hinweises auf die Patenterteilung: **30.11.2016**
(21) Anmeldenummer: 11000886.9
(22) Anmeldetag: 04.02.2011
(51) Int. Cl.: F15B 13/02

(54) **Hydraulisches Steuerventil für einen einseitig arbeitenden Differentialzylinder mit fünf Steuerkanten**
Hydraulic control valve for a single-acting differential cylinder with five control edges
Soupape de distribution hydraulique pour un cylindre différentiel à simple effet dotée de cinq arêtes de commande

(30) Priorität: 24.02.2010 DE 102010009085
(43) Veröffentlichungstag der Anmeldung: 24.08.2011
(73) Patentinhaber: Parker Hannifin GmbH, 33659 Bielefeld (DE)
(72) Erfinder: Scheffel, Gerd, Dr., 41352 Korschenbroich (DE)
(74) Vertreter: Müller, Karl-Ernst

(56) Entgegenhaltungen:
- WO-A1-98/01677
- DE-B3-102008 059 436
- US-A- 3 273 468

## Beschreibung

Die Erfindung betrifft ein hydraulisches Steuerventil zur Steuerung eines einen Kolben mit einseitiger Kolbenstange aufweisenden doppelt wirkenden Arbeitszylinders, wobei das in Kolbenschieberbauweise ausgebildete Steuerventil wenigstens vier externe Anschlüsse mit zugeordneten, im Ventilgehäuse ausgebildeten Ringkanälen, nämlich einen Pumpenanschluss (P), einen Anschluss (A1) für eine Zu- und Abfuhrleitung zum großen Hubraum des Arbeitszylinders, einen Anschluss (B) für eine Zu- und Abfuhrleitung zum kleinen Hubraum des Arbeitszylinders und einen mit dem Tank verbundenen Tankanschluss (T1) aufweist und wobei der Steuerkolben des Steuerventils Kolbenbunde mit daran angeordneten Steuerkanten aufweist, über die die Anschlüsse (P, A1, B, T1) in den beiden Stellungen des Steuerkolbens derart miteinander verbindbar sind, dass beim Arbeitshub des Arbeitszylinders eine Rückspeisung des beim Ausfahren der Kolbenstange aus dem kleinen Hubraum verdrängten Fluides in den großen Hubraum des Arbeitszylinders erfolgt und zur hubunabängigen Umschaltung des Arbeitszylinders von dem Arbeitshub auf Langsamfahrt mit anschließendem Haltezustand zur Druckentlastung des kleinen Hubraumes des Arbeitszylinders eine Verbindung des kleinen Hubraumes mit dem Tank schaltbar ist, wobei an dem wenigstens drei Kolbenbunde mit fünf daran ausgebildeten Steuerkanten aufweisenden Steuerventil zwei getrennte Leitungswege mit sich in einer Verzweigung der an den kleinen Hubraum des Arbeitszylinders angeschlossenen Zu- und Abfuhrleitung verzweigenden Leistungssträngen für das beim Arbeitshub des Kolbens aus dem kleinen Hubraum verdrängte Fluid eingerichtet sind, von denen ein erster, für die Rückspeisung ausgebildeter Leitungsstrang die an den kleinen Hubraum angeschlossene Zu- und Abfuhrleitung über eine an einem Kolbenbund ausgebildete Rückspeisungssteuerkante mit dem großen Hubraum des Arbeitszylinders verbindet und in den Leitungsstrang ein Rückschlagventil mit einer zum großen Hubraum gerichteten Durchlassrichtung eingeschaltet ist und der zweite zur Verbindung des kleinen Hubraums mit dem Tank ausgebildete Leitungsstrang über eine an einem zugeordneten Kolbenbund des Steuerventils ausgebildete Druckentlastungssteuerkante führt.

Ein Steuerventil mit den vorgenannten gattungsgemäßen Merkmalen ist in der WO 98/01677 A1 beschrieben. Die daraus bekannte Ausbildung des Steuerventils soll ein Verfahren des Kolbens des Arbeitszylinders mit Differentialwirkung, das heißt mit einer schnellen Kolbenbewegung, ermöglichen, indem eine Rückspeisung des beim Arbeitshub des Differentialzylinders, d.h. beim Ausfahren der Kolbenstange, aus dem kleinen Hubraum des Arbeitszylinders verdrängten Fluids in die vom Steuerventil zum großen Hubraum des Arbeitszylinders führende Leitung vorgesehen ist, so dass die Pumpe sowohl beim Arbeitshub des Arbeitszylinders als auch bei dessen Rückhub mit einem Einfahren der Kolbenstange jeweils nur die gleiche Fördermenge liefern muss. Weiterhin ist bereits vorgesehen, dass zumindest am Ende des Arbeitshubes des Arbeitszylinders bei nahezu ausgefahrener Kolbenstange die volle von der Pumpe zur Verfügung gestellte Kraft nicht mehr zum Bewegen des Kolbens, sondern als Haltekraft eingesetzt wird, wozu der kleine Hubraum des Arbeitszylinders als Druckentlastung mit dem Tank verbunden wird. Zur Ausführung dieser Rückspeisungs- und Druckentlastungsschaltung weist das Steuerventil einen Steuerkolben mit drei Kolbenbunden auf, deren jeweilige Außenflächen sechs Steuerkanten bilden; ferner sind an dem Steuerventil sieben externe Anschlüsse, nämlich ein Pumpenanschluss (P), zwei Tankanschlüsse (T1, T2) und jeweils zwei Anschlüsse (A1, A2) für zum großen Hubraum des Arbeitszylinders führende Zu- und Abfuhrleitungen bzw. (B1, B2) für zum kleinen Hubraum des Arbeitszylinders führende Zu- und Abfuhrleitungen ausgebildet, die in den beiden Steuerstellungen des Steuerkolbens jeweils miteinander verbunden werden. Insofern verzweigen sich sowohl die an dem großen Hubraum des Arbeitszylinders angeschlossene Zu- und Abfuhrleitung als auch die an dem kleinen Hubraum angeschlossene Zu- und Abfuhrleitung jeweils in zwei an die zugeordneten Anschlüsse des Steuerventils angeschlossene Leitungsstränge. Im Hinblick auf die unterschiedliche Fluidführung des beim Arbeitshub aus dem kleinen Hubraum des Arbeitszylinders verdrängten Fluides ist in den der Rückspeisung dienenden, von dem kleinen Hubraum über die Verzweigung zum Anschluss B2 führenden Leitungsstrang ein Rückschlagventil mit einer zum großen Hubraum gerichteten Durchlassrichtung eingeschaltet. Zusätzlich muss einer der an dem Steuerkolben ausgebildeten Kolbenbunde zum Umschalten der Leitungswege eine zusätzliche Überdeckung mit dem Ventilgehäuse aufweisen. Insofern zeichnet sich das bekannte Steuerventil durch einen komplizierten Aufbau aus.

Darüber hinaus ist aus der DE 10 2008 059 436 B3 ein Steuerventil mit gleicher Funktion bekannt, welches vier externe Anschlüsse (P, A, B, T) aufweist. Zur Ausführung der Rückspeisung ist bei dem bekannten Steuerventil im Ventilgehäuse ein fünfter interner Ringkanal ausgebildet, der über eine im Ventilgehäuse ausgebildete interne Brücke mit dem zum Anschluss A gehörigen Ringraum verbunden ist. In der beim Rückhub des Arbeitszylinders wirksamen Stellung des Steuerkolbens ist der mit dem kleinen Hubraum des Arbeitszylinders verbundene Anschluss B des Ventilgehäuses über den fünften Ringkanal und die daran angeschlossene interne Brücke mit dem zum Anschluss A gehörigen Ringkanal verbunden, sodass das aus dem kleinen Hubraum verdrängte Fluid zum Anschluss A und von dort zum großen Hubraum des Arbeitszylinders geführt ist.

Zur Ausführung der Druckentlastung am Ende des Arbeitshubes ist vorgesehen, dass die vom fünften internen Ringkanal wegführende gehäuseinterne Brücke sowohl an den zum Anschluss A gehörigen Ringraum als auch an den zum Tankanschluss gehörigen Ringraum angeschlossen ist, wobei in eine hierzu zwischen der gehäuseinternen Brücke und dem zum Anschluss A gehörigen Ringraum ausgestaltete Verbindungsbohrung ein ventilinternes Rückschlagventil mit einer zum Anschluss A gerichteten Durchlassrichtung und in dem stromabwärts der von der gehäuseinternen Brücke abgehenden Verbindungsbohrung zu dem zum Tankanschluss gehörigen Ringraum führenden Abschnitt der gehäuseinternen Brücke ein extern ansteuerbares Sperrventil zum Öffnen und Schließen der Verbindung vom internen Ringkanal zum Tankanschluss T angeordnet ist. Soll nun von der schnellen Kolbenfahrt mit Rückspeisung auf die volle Haltekraft umgeschaltet werden, so wird über die Umschaltung des ventilinternen Sperrventils von dessen Sperrstellung in dessen Offenstellung die Verbindung zwischen dem Anschluss B und dem Anschluss T geöffnet. Damit wird die weitere Rückspeisung des aus dem kleinen Hubraum des Arbeitszylinders verdrängten Fluids unterbunden, und der kleine Hubraum wird unmittelbar zum Tank entlastet, sodass dem an der großen Fläche des Kolbens des Arbeitszylinders im großen Hubraum wirkenden Druck kein Druck in dem kleinen Hubraum des Arbeitszylinders mehr entgegensteht und demnach die Haltekraft gegenüber dem Zustand beim Ausfahren der Kolbenstange jedenfalls bei symmetrischer Ausbildung des Arbeitszylinders auf das Doppelte erhöht ist.

Bei einem derartigen Steuerventil ergibt sich das Problem, dass das beim Arbeitshub des Arbeitszylinders aus dessen kleinem Hubraum verdrängte Fluid während des gesamten Arbeitshubes jeweils über die gleiche Steuerkante des Steuerkolbens von B nach A1 bzw. T1 geführt ist. Während bei der schnellen Kolbenbewegung des Steuerkolbens ein entsprechend großer Volumenstrom aus dem kleinen Hubraum verdrängt und über den Anschluss B und die zugehörige Steuerkante von B nach A1 in den großen Hubraum zurückgespeist wird, ist dieser Volumenstrom während der Haltephase bzw. während des Übergangs dazu deutlich geringer, so dass für diese Arbeitsphase des Arbeitszylinders die bei dem bekannten Steuerventil vorgesehene Steuerkante von B nach A1 zu groß ausgelegt ist.

Der Erfindung liegt daher die Aufgabe zugrunde, ein für unterschiedliche Phasen beim Arbeitshub, nämlich bei schneller Vorwärtsfahrt des Kolbens und bei der anschließenden Haltephase, ausgelegtes Steuerventil gemäß den gattungsgemäßen Merkmalen so einzurichten, dass die hydraulische Einspannung des Arbeitszylinders durch das Steuerventil an die jeweils fließenden Volumenströme angepasst ist.

Die Lösung dieser Aufgabe ergibt sich einschließlich vorteilhafter Ausgestaltungen und Weiterbildungen der Erfindung aus dem Inhalt der Patentansprüche, welche dieser Beschreibung nachgestellt sind.

Die Erfindung sieht in ihrem Grundgedanken vor, dass die an den Kolbenbunden ausgebildeten Steuerkanten jeweils als auf den Außenseiten der Kolbenbunde angeordnete Ausnehmungen ausgebildet sind und dass dem ersten Leitungsstrang der Kolbenbund mit der die Rückspeisungssteuerkante ausbildenden Ausnehmung zugeordnet und dem zweiten Leitungsstrang der die durch die Ausnehmung gebildete Druckentlastungssteuerkante aufweisende Kolbenbund zugeordnet ist, wobei in der für den Arbeitshub des Zylinders geltenden Stellung des Steuerkolbens die durch die Ausnehmung gebildete Rückspeisungssteuerkante die Verbindung des ersten Leitungsstranges zum großen Hubraum des Arbeitszylinders herstellt und die durch die Ausnehmung gebildete Druckentlastungssteuerkante die Verbindung des zweiten Leitungsstranges mit dem Tank über eine ein darin eingeschaltetes extern ansteuerbares Sperrventil zur Umschaltung des Arbeitszylinders aufnehmende Abfuhrleitung herstellt, wobei die die Druckentlastungssteuerkante bildende Ausnehmung in dem zugeordneten Kolbenbund auf den bei Langsamfahrt aus dem kleinen Hubraums des Arbeitszylinders verdrängten Fluidstrom ausgelegt und kleiner bemessen ist als die die weiteren Steuerkanten bildenden Ausnehmungen der Kolbenbunde.

Mit der Erfindung ist der Vorteil verbunden, dass der Arbeitsphase des Haltens des Kolbens mit voller Haltekraft nun eine passende, weil entsprechend dem geringeren Volumenstrom kleinere Steuerkante an dem Steuerkolben zugeordnet ist, wodurch eine exakte hydraulische Einspannung des Arbeitszylinders während aller Arbeitsphasen sichergestellt ist. Die Schaltung mit dem nur noch erforderlichen Sperrventil ist dabei auch einfacher zu realisieren, als der Einsatz des beim Stand der Technik vorgesehenen Wegeventils.

Um ventilintern die erforderlichen Anschlüsse für die beiden unterschiedlichen, bei dem Arbeitshub des Arbeitszylinders jeweils in Funktion bringbaren Leitungsstränge zu schaffen, ist nach einem Ausführungsbeispiel der Erfindung vorgesehen, dass jedem Leitungsstrang ein zusätzlicher im Ventilgehäuse ausgebildeter Ringkanal zugeordnet ist, von denen dem einen zusätzlichen Ringkanal der die Rückspeisungssteuerkante ausbildende Kolbenbund zur Sperrung bzw. Verbindung des in den Ringkanal mündenden, das Rückschlagventil aufweisenden Leitungsstranges zum großen Hubraum und dem anderen zusätzlichen Ringkanal der die Druckentlastungssteuerkante ausbildende Kolbenbund zur Sperrung bzw. Verbindung der von dem Ringkanal abgehenden, das Sperrventil aufweisenden Abfuhrleitung mit dem zum Anschluss B führenden Leitungsstrang zugeordnet ist.

Die erfindungsgemäße Ausbildung lässt sich bei unterschiedlichen Ventilbauformen mit einer unterschiedlichen Anzahl von externen Anschlüssen verwirklichen; dies ist letztlich davon abhängig, ob die jeweils erforderlichen Verbindungen zwischen den Ringräumen der Standardanschlüsse T1, A1, P, B und/oder weiterer Gehäuseanschlüsse sowie den erfindungsgemäßen zusätzlich ausgebildeten Ringräumen innerhalb oder außerhalb des Ventilgehäuses angeordnet sind. Wesentlich ist, dass der jeweils eingesetzte Steuerkolben wenigstens fünf Steuerkanten aufweist, von denen zwei unterschiedlich große Steuerkanten als Rückspeisungssteuerkante und als Druckentlastungssteuerkante der vom kleinen Hubraum des Arbeitszylinders herkommenden Zu- und Abfuhrleitung zugeordnet sind.

Gemäß einer ersten Ausführungsform der Erfindung kann vorgesehen sein, dass die Verzweigung der mit dem kleinen Hubraum verbundenen Zu- und Abfuhrleitung, die beiden Leitungsstränge wie auch die das Sperrventil aufweisende Abfuhrleitung zum Tank innerhalb des Ventilgehäuses ausgebildet sind.

Eine derartige Anordnung lässt sich zunächst bei einem Steuerventil mit vier externen Anschlüssen T1, A1, P und B verwirklichen, indem die Verbindung des zusätzlichen Ringkanals zum großen Hubraum mittels eines mit dem Ringkanal über die Rückspeisungssteuerkante zu verbindenden weiteren internen Ringkanal und einer davon abgehenden und gehäuseintern zu dem zum Anschluss A1 gehörigen Ringraum führenden Brücke hergestellt ist, wobei in die Brücke ein Rückschlagventil mit einer zum Anschluss A1 gerichteten Durchlassrichtung eingeschaltet ist.

Gemäß einer Weiterbildung der Erfindung kann das Steuerventil über die vier Standardanschlüsse T1, A1, P und B hinaus einen fünften externen Anschluss A2 aufweisen, wobei nun im Unterschied zu einem vier externe Anschlüsse aufweisenden Steuerventil die Verbindung des zusätzlichen Ringkanals zum großen Hubraum mittels eines mit dem Ringkanal über die Rückspeisungssteuerkante zu verbindenden, dem weiteren Anschluss A2 zugeordneten Ringraums sowie mittels einer an den externen Anschluss A2 angeschlossenen und zum großen Hubraum des Arbeitszylinders führenden Anschlussleitung hergestellt ist.

Kennzeichnend für die erfindungsgemäße Ausbildung des Steuerventils mit fünf Steuerkanten ist, dass beim Rückhub des Kolbens im Arbeitszylinder die aus dem großen Hubraum des Arbeitszylinders verdrängte große Fluidmenge über die Steuerkante von A1 nach T1 geführt werden muss, die demzufolge entsprechend groß auszulegen ist. Um dies zu vermeiden und insofern gleiche Durchflusswege zu schaffen, kann nach einem Ausführungsbeispiel der Erfindung einer zusätzlicher sechster Anschluss T2 angeordnet sein, der mit dem der zum kleinen Hubraum des Arbeitszylinders führenden Verbindungsleitung zugeordneten Anschluss A2 über einen zusätzlichen Kolbenbund mit einer sechsten Steuerkante verbindbar ist, sodass die Verbindungsleitung zum bzw. vom großen Hohlraum des Arbeitszylinders auch für die Rückströmung eines Teils des beim Rückhub aus dem großen Hubraum verdrängten Fluids zum Tank nutzbar ist.

Soweit nun gemäß einer alternativen Ausführungsform die Verzweigung der an den kleinen Hubraum angeschlossenen Zu- und Abfuhrleitung, die beiden Leitungsstränge sowie die das Sperrventil aufweisende Abfuhrleitung zum Tank jeweils außerhalb des Ventilgehäuses angeordnet sind, ist das Steuerventil mit der erforderlichen Anzahl von externen Anschlüssen zu versehen. So kann vorgesehen sein, dass zusätzlich zu den externen Anschlüssen T1, A1, P, B, A2 und T2 der das Rückschlagventil aufweisende Leitungsstrang von der Verzweigung außen zu einem am Ventilgehäuse ausgebildeten siebten externen und mit dem Ringraum verbundenen Anschluss B1 geführt und der an den von der Druckentlastungssteuerkante gesteuerten zusätzlichen Ringraum angeschlossene Anschluss T2 über die das Sperrventil aufweisende Abfuhrleitung mit dem Tank verbunden ist. Insofern findet bei diesem Ausführungsbeispiel eine Aufteilung des beim Rückhub des Kolbens aus dem großen Hubraum verdrängten Fluids auf zwei Teilströme nicht statt.

Entsprechend kann in einer Weiterbildung zur Aufteilung des aus dem großen Hubraum verdrängten Fluidstromes in zwei gleiche Teilströme ein weiterer achter Anschluss in Form eines zusätzlichen Anschlusses T3 vorgesehen sein, wobei der Anschluss T2 über einen vierten Kolbenbund mit einer zusätzlichen sechsten Steuerkante mit dem Anschluss A2 verbindbar und der Anschluss T3 an den von der Druckentlastungssteuerkante gesteuerten zusätzlichen Ringraum angeschlossen und über die das Sperrventil aufweisende Abfuhrleitung mit dem Tank verbunden ist.

Soweit bei den Ausführungsbeispielen der Erfindung mit sechs bzw. acht externen Anschlüssen zusätzlich zu den Standardanschlüssen T1, A1, P, B weitere Anschlüsse A2, T2 vorgesehen sind, ergibt sich bei diesen Steuerventilen eine unterschiedliche Anordnung der ventilinternen zusätzlichen Ringräume, und zwar unabhängig davon, ob es sich um ein Ventil mit sechs oder mit acht externen Anschlüssen handelt.

So ist nach einem ersten Ausführungsbeispiel der Erfindung vorgesehen, dass die externen Anschlüsse A2, T2 bezüglich der Standardanschlüsse T1, A1, P, B dem Anschluss B benachbart und die zusätzlichen Ringräume im Ventilgehäuse 21 zwischen dem Anschluss B und dem Anschluss A2 angeordnet sind. In diesen beiden Fällen lässt sich für das Ventil mit sechs und ein solches mit acht externen Anschlüssen jeweils ein identischer Steuerkolben verwenden, wobei auch die im Ventilgehäuse auszubohrenden Ringräume identisch sind.

Alternativ kann vorgesehen sein, dass die Anschlüsse A2, T2 bezüglich der Standardanschlüsse T1, A1, P, B benachbart dem Anschluss T1 angeordnet und der eine zusätzliche Ringraum außenliegend neben dem zum Anschluss B zugehörigen Ringraum und der zweite zusätzliche Ringraum außenliegend neben dem zum Anschluss A2 zugehörigen Ringraum angeordnet ist. Auch in diesem Fall kann unabhängig von der Bauform des Ventilgehäuses mit sechs oder acht Anschlüssen der Steuerkolben wie auch die Ausbohrung der Ringräume identisch gehalten sein.

In der Zeichnung sind Ausführungsbeispiele der Erfindung wiedergegeben, welche nachstehend beschrieben sind. Es zeigen:
- Fig. 1: ein fünf externe Gehäuseanschlüsse mit fünf Steuerkanten aufweisendes hydraulisches Steuerventil mit daran angeschlossenem Arbeitszylinder in einer schematischen Darstellung,
- Fig. 2: ein funktionell dem Steuerventil gemäß Figur 1 entsprechendes Steuerventil mit vier externen Gehäuseanschlüssen und fünf Steuerkanten,
- Fig. 3: das gemäß Figur 1 aufgebaute Steuerventil unter Einschluss eines druckabhängigen Umschaltventils für die Rückführung des aus dem großen Hubraum des Arbeitszylinders verdrängen Fluides zum Tank,
- Fig. 4: ein sechs externe Gehäuseanschlüsse aufweisendes Steuerventil mit sechs Steuerkanten,
- Fig. 5: ein sieben externe Gehäuseanschlüsse aufweisendes hydraulisches Steuerventil mit fünf Steuerkanten,
- Fig. 6: das gemäß Figur 4 aufgebaute Steuerventil mit sechs Steuerkanten und mit acht externen Gehäuseanschlüssen und außenliegenden Verbindungsleitungen,
- Fig. 7: das Steuerventil gemäß Figur 4 mit sechs externen Gehäuseanschlüssen und sechs Steuerkanten in einer anderen Ausführungsform,
- Fig. 8: das gemäß Figur 7 aufgebaute Steuerventil mit acht externen Gehäuseanschlüssen und außenliegenden Verbindungsleitungen,

Die vorstehende Zeichnung gibt lediglich die Ausgangsstellung für die nachstehende Funktionserläuterung ohne Rücksicht auf die maßliche Ausführung des Steuerventils wieder, so dass die konstruktive Auslegung und Wahl der Abmessungen von dem Durchschnittsfachmann in Kenntnis der von der Erfindung gewollten Funktionszusammenhänge festzulegen ist.

Ein zunächst aus Figur 1 ersichtlicher Arbeitszylinder 10 weist einen darin verschieblichen und beiderseits unterschiedliche Flächen aufweisenden Kolben 11 mit einer Kolbenstange 12 auf. Der Kolben 11 unterteilt den Arbeitszylinder 10 in einen großen Hubraum 13 und einen kleinen Hubraum 14. Jeder Hubraum 13, 14 ist über eine an ihm angeschlossene Zu- und zugleich Abfuhrleitung 15 beziehungsweise 16 für das Fluid mit den Verbraucheranschlüssen A1, B eines Steuerventils 20 verbunden, wobei dem Steuerventil 20 weiterhin ein Tank 17 und eine Pumpe 18 zugeordnet sind.

Insofern sind an dem Ventilgehäuse 21 des Steuerventils 20 zunächst vier Standard-Anschlüsse T1, A1, P, B ausgebildet, wobei der Anschluss P mit der Pumpe 18, der Anschluss A1 über die Zu- und Abfuhrleitung 15 mit dem großen Hubraum 13 des Arbeitszylinders 10 und der Anschluss B über die Zu- und Abfuhrleitung 16 mit dem kleinen Hubraum 14 des Arbeitszylinders 10 verbunden ist. Dem Tankanschluss T1 ist der Tank 17 zugeordnet. Ferner ist an dem Ventilgehäuse 21 ein fünfter externer Anschluss A2 ausgebildet, der über eine außerhalb des Steuerventils verlaufende außenliegende Anschlussleitung 22 mit dem großen Hubraum 13 des Arbeitszylinders oder mit der Zu- und Abfuhrleitung 15 verbunden ist.

Im Inneren des Ventilgehäuses 21 sind den einzelnen vorgenannten Gehäuseanschlüssen jeweils Ringräume zugeordnet, und zwar ein Ringraum 23 für den Anschluss P, ein Ringraum 24 für den Anschluss A1, ein Ringraum 25 für den Anschluss B, ein Ringraum 26 für den Anschluss A2 und ein Ringraum 27 für den Anschluss T1. Zusätzlich sind zwischen den zu den Anschlüssen B und A2 gehörigen Ringräumen 25, 26 noch ein erster zusätzlicher Ringraum 29 und ein zweiter zusätzlicher Ringraum 29a angeordnet, denen jedoch keine externen Anschlüsse im Ventilgehäuse 21 zugeordnet sind.

In der zugeordneten Bohrung des Ventilgehäuses 21 ist ein Steuerkolben 30 verschiebbar, der insgesamt drei mit zusammen fünf als Ausnehmungen ausgebildeten Steuerkanten versehene Kolbenbunde 31 aufweist, wobei in einer entsprechenden Anordnung auf den Außenseiten der Kolbenbunde 31 jeweils Ausnehmungen 32 beziehungsweise 33, 34 ausgefräst sind. Dabei weist die Ausnehmung 34 eine kleinere Abmessung als die Ausnehmungen 32, 33 auf. In der schematisch dargestellten Ausgangsstellung des Steuerkolbens 30 sperren zwei Kolbenbunde 31 jeweils die Anschlüsse A1 und B ab.

Wie im einzelnen nicht weiter dargestellt, weil als bekannt zu unterstellen, sind zur Herbeiführung der Steuerbewegungen des Steuerkolbens 30 an beiden Enden des Steuerkolbens 30 in dem Ventilgehäuse 21 jeweils entsprechende Vorsteuerungen ausgebildet, wobei durch Beaufschlagung der Vorsteuerungen mit entsprechendem Steueröl der Steuerkolben 30 in dem Ventilgehäuse 21 jeweils in beiden Richtungen verschoben werden kann, so dass die an dem Steuerkolben 30 ausgebildeten Kolbenbunde 31 die an dem Ventilgehäuse 21 vorhandenen fünf Gehäuseanschlüsse im Hinblick auf die gewünschte Ventilfunktion zusammenschalten. Dies ist im Stand der Technik bekannt.

Um eine Rückspeisung des bei dem Arbeitshub des Arbeitszylinders 10, dass heißt bei dem Ausfahren der Kolbenstange 12 aus dem Arbeitszylinder 10, aus dem kleinen Hubraum 14 verdrängten Fluids in den großen Hubraum 13 des Arbeitszylinders 10 durchführen zu können, ist der Anschluss A2 vorgesehen, der in einer noch zu beschreibenden Weise mit dem Anschluss B zusammenzuschalten und mittels der außenliegenden Anschlussleitung 22 mit dem großen Hubraum 13 des Arbeitszylinders 10 verbunden ist.

Zur Einstellung unterschiedlicher, bei der Rückspeisung einerseits und bei der Druckentlastung des kleinen Hubraums 14 zum Tank 17 andererseits wirksamer Leitungsstränge ist eine innerhalb des Ventilgehäuses 21 ausgebildete Verzweigung 40 für das über den Anschluss B geführte Fluid vorgesehen, von der ein für die Rückspeisung vorgesehener Leitungsstrang 41 und ein für die Druckentlastung vorgesehener Leitungsstrang 42 ihren Ausgang nehmen. Der Leitungsstrang 41 ist in Form einer im Ventilgehäuse ausgebildeten Verbindungsbohrung mit dem ersten zusätzlichen Ringraum 29 verbunden, der insoweit dem Anschluss A2 benachbart angeordnet und mit diesem über eine an einem zugeordneten Kolbenbund 31 ausgebildete, als Rückspeisungssteuerkante wirkende Ausnehmung 33 verbindbar ist.

Weiterhin ist bei dem in Figur 1 dargestellten Ausführungsbeispiel eine im Inneren des Ventilgehäuses 21 liegende Abfuhrleitung 37 zwischen dem zweiten und neben dem zum Anschluss B gehörigen Ringraum 25 liegenden zweiten zusätzlichen Ringraum 29a und dem Tankanschluss T1 angeordnet, in welche ein Sperrventil 38 eingeschaltet ist.

Soweit in einer beim Arbeitshub des Arbeitszylinders 10 nach links versetzten Stellung des Steuerkolbens 30 eine Verbindung zwischen dem Anschluss P und dem Anschluss A1 hergestellt und der Anschluss T1 durch den entsprechenden Kolbenbund blockiert ist, ist in dieser Kolbenstellung die Rückspeisungsverbindung von B nach A2 dadurch hergestellt, dass das Fluid in den an der Verzweigung 40 abgehenden Leitungsstrang 41 in Richtung des ersten zusätzlichen Ringraumes 29 strömt und dabei das in den Leitungsstrang 41 eingeschaltete Rückschlagventil 36 mit seiner zum ersten Ringraum 29 gerichteten Durchlassrichtung öffnet. Soweit gleichzeitig in der nach links versetzten Stellung des Steuerkolbens 30 eine Verbindung des zum Anschluss B gehörigen Ringraumes 25 mit dem zweiten zusätzlichen Ringraum 29a über die Ausnehmung 34 geschaltet ist, befindet sich das in die von dem zusätzlichen Ringraum 29a abgehende Abfuhrleitung 37 eingeschaltete Sperrventil 38 in seiner Sperrstellung, so dass über diesen Weg kein Fluid abströmen kann. Somit ist nur gegeben, dass das Fluid vom Anschluss B über die Verzweigung 40, den Leitungsstrang 41, den ersten zusätzlichen Ringraum 29 und die als Rückspeisungssteuerkante ausgebildete Ausnehmung 33 in den zum Anschluss A2 gehörigen Ringraum 27 und vom Anschluss A2 über die Verbindungsleitung 22 in den großen Hubraum 13 des Arbeitszylinders 10 strömen kann. Demnach wird der von der Pumpe P über den Anschluss A1 gelieferte Volumenstrom um die Rückspeisungsmenge an Fluid aus dem kleinen Hubraum 14 des Arbeitszylinders 10 erhöht, und es ist ein Schnellgang des Kolbens 11 im Arbeitszylinder 10 gegeben.

Soll nun von der schnellen Vorwärtsfahrt des Kolbens 11 auf Langsamfahrt beziehungsweise die anschließende Haltephase umgeschaltet werden, so wird das Sperrventil 38 geöffnet. Damit verändern sich die an der Zu- und Abfuhrleitung 16 anliegenden Druckverhältnisse dergestalt, dass nun der Anschluss B über den Leitungsstrang 42, die Druckentlastungssteuerkante (Ausnehmung 34), den zusätzlichen Ringraum 29a und die Abfuhrleitung 37 zum Tankanschluss T1 entlastet ist, so dass auch in dem ventilinternen Leitungsstrang 41 kein Druck mehr anliegt, der ausreichen würde, das Rückschlagventil 36 zu öffnen. Insofern ist nach Öffnung des Sperrventils 38 der kleine Hubraum 14 des Arbeitszylinders 10 zum Anschluss T1 druckentlastet, während die über den Leitungsstrang 41 geführte Rückspeisung des aus dem kleinen Hubraum 14 verdrängten Fluids durch das in der Schließstellung verbleibende Rückschlagventil 36 unterbrochen ist.

Zum Rückhub des Kolbens 11 im Arbeitszylinder 10 wird der Steuerkolben 30 gegenüber der in Figur 1 dargestellten Stellung nach rechts versetzt, so dass nun die Verbindung von P nach B geöffnet ist. Gleichzeitig ist in der nach rechts versetzten Stellung des Steuerkolbens 30 eine Verbindung des Anschlusses A1 mit T1 geschaffen, wobei der Anschluss A2 durch den Kolbenbund 31 gesperrt ist. Somit fließt das aus dem großen Hubraum 13 des Arbeitszylinders 10 beim Rückhub des Kolbens 11 verdrängte Fluid über die Leitung 15 und den Anschluss A1 zum Tankanschluss T1. Es versteht sich, dass die dabei wirksame Steuerkante (Ausnehmung 32a) entsprechend groß ausgelegt sein muss, um den gesamten, aus dem großen Hubraum 13 abströmenden Fluidstrom zu fassen. Insofern muss die Ausnehmung 32a doppelt so groß ausgelegt sein wie die übrigen Ausnehmungen 32. Weiterhin ist in der entsprechend nach rechts versetzten Stellung auch der dem Anschluss B zugeordnete Ringraum 25 gegen den zweiten äußeren Ringraum 29a gesperrt, so dass das von der Pumpe P nach B geförderte Fluid nicht in die Abfuhrleitung 37 gelangen kann, die aber in dieser Arbeitsphase ohnehin durch das Sperrventil 38 gesperrt ist.

Wie aus der vorstehend beschriebenen Ausbildung des Steuerventils 20 ersichtlich, wird während der Schnellfahrt des Kolbens 11 das aus dem kleinen Hubraum 14 verdrängte Fluid über die Rückspeisungssteuerkante (Ausnehmung 33) zur Rückspeisung abgeleitet, während bei Umschaltung der schnellen Vorwärtsfahrt des Kolbens 11 durch Öffnung des Sperrventils 38 und die damit verbundene Druckentlastung des kleinen Hubraums 14 zum Tank 17 die auf einen kleineren Volumenstrom ausgelegte, als Druckentlastungssteuerkante wirkende Ausnehmung 34 am Steuerkolben 30 wirksam ist.

Bei dem in Figur 2 dargestellten Ausführungsbeispiel weist das Ventilgehäuse 21 lediglich die vier externen Standard-Gehäuseanschlüsse T1, A1, P, B auf, sodass der aus Figur 1 ersichtliche fünfte Anschluss A2 entfallen ist. Um weiterhin eine Rückspeisung der aus dem kleinen Hubraum 14 verdrängten Fluidmenge vom Anschluss B zum großen Hubraum 13 hin vornehmen zu können, ist der dem Anschluss A2 in Figur 1 zugeordnete Ringraum 26 durch einen ventilinternen Ringraum V ersetzt, der seinerseits über eine im Inneren des Ventilgehäuses 21 ausgebildete Brücke 50 mit dem zum Anschluss A1 gehörigen Ringraum 24 verbunden ist. Insofern steht bei dem in Figur 2 dargestellten Ausführungsbeispiel als Rückspeisungsweg weiterhin der Leitungsstrang 41, der mittels der Rückspeisungssteuerkante (Ausnehmung 33) mit dem ventilinternen Ringraum V verbindbaren zusätzliche Ringraum 29 und die Brücke 50 zur Verfügung, sodass das aus dem kleinen Hubraum 14 verdrängte Fluid zum Anschluss A 1 geleitet wird. Ansonsten vollziehen sich die Strömungswege wie zu Figur 1 beschrieben.

Das in Figur 3 dargestellte Ausführungsbeispiel unterscheidet sich von dem zu Figur 1 beschriebenen Ausnehmensbeispiel nur dadurch, dass ein zusätzlicher Abflussweg für das aus dem großen Hubraum 13 beim Rückhub des Kolbens 11 verdrängte Fluid zum Tank 17 geschaffen ist, indem in die Zu- und Abfuhrleitung 15 eine Leitungsverzweigung 60 eingeschaltet ist, von der eine Abfuhrleitung 61 unmittelbar zum Tank 17 geführt ist. In diese Abfuhrleitung 61 ist ein druckabhängiges Umschaltventil 62 eingeschaltet. Um den für die Schaltung des Umschaltventils 62 erforderlichen Schaltdruck abzugreifen, ist in die vom Anschluss &T1 zum Tank 17 führende Leitung 19 eine Drossel 63 eingeschaltet, wobei an dem zwischen Drossel 63 und Anschluss T1 gelegenen Leitungsabschnitt eine zum Umschaltventil 62 führende Fühlleitung 64 angeschlossen ist. Mittels der Drossel 63 wird derjenige Fluidstrom eingestellt, der von dem großen Hubraum 13 des Arbeitszylinders 10 über die Anschlüsse A1 und T1 des Steuerventils 20 zum Tank zu führen ist. Reicht der Querschnitt der Drossel 63 nicht mehr aus, den entsprechenden Fluidstrom durchzuleiten, wird in dem Leitungsabschnitt zwischen dem Anschluss T1 und der Drossel 63 ein entsprechender Druck aufgebaut, der über die Fühlleitung 64 abgegriffen und zur Steuerung dem druckabhängigen Umschaltventil 62 zugeleitet wird, sodass das Umschaltventil 62 gegen Federwirkung geöffnet wird und den zusätzlichen Weg zum Tank 17 über die Abfuhrleitung 61 frei macht. Aufgrund der Anordnung dieses weiteren Leitungsweges kann nun die Steuerkante von A1 nach T1 in Form der zugeordneten Ausnehmung 32 gleichgroß ausgebildet sein wie die weiteren Steuerkanten 32 am Ventilkolben 30, sodass eine entsprechend symmetrische Ausbildung des Steuerkolbens gegeben ist.

Bei dem in Figur 4 dargestellten Ausführungsbeispiel ist das Problem der Aufteilung des aus dem großen Hubraum 13 beim Rückhub des Kolbens 11 verdrängten Fluides in zwei Teilströme dadurch gelöst, dass in dem Ventilgehäuse 21 nun ein sechster Gehäuseanschluss T2 vorgesehen ist, der dem mit dem großen Hubraum 13 über die Verbindungsleitung 22 verbundenen Gehäuseanschluss A2 benachbart und mit diesem über eine zusätzliche sechste, an einem zusätzlichen vierten Kolbenbund ausgebildete Steuerkante (Ausnehmung 32) verbindbar ist. Somit kann das aus dem großen Hubraum 13 beim Rückhub des Kolbens 11 verdrängte Fluid sich in zwei Teilströme aufteilen, die einerseits über die Leitung 15, den Anschluss A1 zum Tankanschluss T1 und über die Leitung 22, den Anschluss A2 zum Tankanschluss T2 abfließen. In der entsprechend nach rechts versetzten Kolbenstellung ist gleichzeitig die Verbindung des Anschlusses A2 zum ersten äußeren Ringraum 29 und dem daran anschließenden Leitungsstrang 41 gesperrt, sodass das aus der Leitung 22 herkommende Fluid nicht über den ventilinternen Leitungsstrang 41 zum Anschluss B fließen kann. Außerdem ist diese Verbindung durch das Rückschlagventil 36 zusätzlich gesperrt.

Figur 5 zeigt ein Ausführungsbeispiel der Erfindung, bei welchem nun die Verzweigung 40 für die beiden Leitungsstränge 41 und 42 sowie die das Sperrventil 38 aufweisende Abfuhrleitung zum Tank außerhalb des Ventilgehäuses angeordnet sind, wodurch eine entsprechende Anzahl von Gehäuseanschlüssen bedingt ist. Zusätzlich zu den bereits zu Figur 4 beschriebenen Gehäuseanschlüssen T1, A1, P, B, A2 und T2 ist ein siebter externer Gehäuseanschluss B1 vorgesehen, der nun dem ersten zusätzlichen Ringraum 29 zugeordnet ist und an den insoweit der außenliegende Leitungsstrang 41 mit dem Rückschlagventil 36 angeschlossen ist. Weiterhin ist bei dem dargestellten Ausführungsbeispiel der Anschluss T2 nicht mehr dem Anschluss A2 zugeordnet und sorgt insoweit für eine Abfuhr des aus dem großen Hubraum 13 verdrängten Fluids, sondern der Anschluss T2 ist dem zusätzlichen Ringraum 29a zugeordnet, sodass an den Anschluss T2 eine nunmehr außenliegende Abfuhrleitung 45 mit dem darin eingeschalteten Sperrventil 38 angeschlossen ist. Insofern wird das bei der Druckentlastung über den Anschluss B und die Druckentlastungsteuerkante (Ausnehmung 34) geführte Fluid über den Anschluss T2 unmittelbar zum Tank abgeleitet. Es versteht sich, dass bei diesem Ausführungsbeispiel wiederum eine Aufteilung des aus dem großen Hubraum 13 des Arbeitszylinders 10 verdrängten Fluides nicht möglich ist, so dass entweder die Steuerkante von A1 nach T1 (Ausnehmung 32a) entsprechend groß ausgebildet sein muss (wie dargestellt) oder aber außerhalb des Ventilgehäuses eine zusätzliche Verbindung zwischen der Leitung 15 und dem Tank 17 geschaffen ist.

Will man das in Figur 5 dargestellte Ausführungsbeispiel mit der Möglichkeit versehen, den gesamten, aus dem großen Hubraum 13 verdrängten Fluidstrom über das Steuerventil 20 zu führen, so muss entsprechend dem in Figur 6 dargestellten Ausführungsbeispiel ein weiterer und damit achter externer Anschluss T3 vorgesehen werden. Wie sich aus einem Vergleich der Figuren 5 und 6 ergibt, ist dem dem zum Anschluss B gehörigen Ringraum 25 benachbarten zusätzlichen Ringraum 29a nunmehr der achte Anschluss T3 mit der davon abgehenden Abfuhrleitung 45 und dem eingeschalteten Sperrventil 38 zugeordnet. Der Anschluss T2 ist in gleicher Weise wie zu Figur 4 bereits beschrieben über eine zugeordnete Steuerkante (Ausnehmung 32) mit dem Anschluss A2 zu verbinden, an dem wiederum die vom großen Hubraum 13 herkommende Verbindungsleitung 22 angeschlossen ist. Bei dem in Figur 6 dargestellten Ausführungsbeispiel liegt eine etwas andere Anordnung der externen Anschlüsse vor, wobei in gleicher Weise wie bei Figur 5 der Anschluss B1 dem Anschluss A2 benachbart angeordnet und mit diesem über die Rückspeisungssteuerkante (Ausnehmung 33) zu verbinden ist. Im Übrigen vollziehen sich auch hier die Fließwege in den einzelnen Stellungen des Steuerkolbens 30 wie beschrieben.

Die in den Figuren 4 und 6 dargestellten Ausführungsteile entsprechen einander insoweit, als an dem Steuerkolben 30 jeweils sechs Steuerkanten (Ausnehmungen 32, 33, 34) ausgebildet sind. Aus einem Vergleich der Figuren 4 und 6 ist ferner zu entnehmen, dass die Ausbildung und Anordnung der zusätzlichen Ringräume 29 und 29a im Ventilgehäuse 21 wie auch die Ausbildung des Steuerkolbens 30 mit den daran ausgebildeten sechs Steuerkanten (Ausnehmungen 32, 33, 34) identisch sind.

Die in den Figuren 7 und 8 dargestellten Ausführungsbeispiele unterscheiden sich von den in Figuren 4 und 6 dargestellten Ausführungsbeispielen lediglich dadurch, dass die Anschlüsse A2, T2 bezüglich der Standardanschlüsse T1, A1, P, B dem Anschluss B benachbart angeordnet sind. Dies hat zur Folge, das zur Ausführung des beschriebenen Steuerfunktionen die zusätzlichen Ringräume 29 und 29a zwischen den zum Anschluss B gehörigen Ringraum 25 und dem zum Anschluss A2 gehörigen Ringraum 27 angeordnet sind.

Entsprechend Figur 7 führt der eine, für die Rückspeisung eingerichtete und wiederum im Inneren des Ventilgehäuses 21 ausgebildete Leitungsstrang 41 von der Verzweigung 40 in der vom kleinen Hubraum 14 des Arbeitszylinders 10 herkommenden Zu- und Abfuhrleitung 16 zum zusätzlichen Ringraum 29, der in der für den Arbeitshub geltenden Steuerkolbenstellung über den zugeordneten Kolbenbund 30 mit der als Rückspeisungssteuerkante wirkenden Ausnehmung 33 zum Anschluss A2 öffnet, so dass bei Rückspeisung das aus dem kleinen Hubraum 14 verdrängte Fluid über den Anschluss B, die Verzweigung 40, den Leitungsstrang 41 zum Anschluss A2 und von dort über die Verbindungsleitung 22 zum großen Hubraum 13 fließt. Dementsprechend ist das zum zusätzlichen Ringraum 29 öffnende Rückschlagventil 36 in den Leitungsstrang 41 eingeschaltet.

Der andere, bei Druckentlastung des kleinen Hubraumes 14 wirksame Leitungsstrang 42 führt von der Verzweigung 40 zum dem Anschluss B zugeordneten Ringraum 25, der über einen Kolbenbund 31 mit der als Druckentlastungssteuerkante wirkenden kleineren Ausnehmung 34 mit dem zweiten zusätzlichen Ringraum 29a verbunden ist, von dem die ventilinterne Abführleitung 37 unter Einschaltung des Sperrventils 38 zu dem zum Tankanschluss T1 zugehörigen Ringraum 26 führt. Somit fließt das nach Öffnung des Sperrventils 38 aus dem Hubraum 14 verdrängte Fluid über den Anschluss B, die Verzweigung 40, den Leitungsstrang 42 und die ventilinterne Abfuhrleitung 37 zu dem zum Tankanschluss T1 gehörigen Ringraum 26 und von dort zum Tank 17. Im Übrigen stellen sich die Fließwege für das über das Steuerventil 20 geführte Fluid entsprechend der Beschreibung zu Figur 1 ein.

Das in Figur 8 dargestellte Ausführungsbeispiel stimmt mit dem zu Figur 7 beschriebenen Ausführungsbeispiel überein mit der Maßgabe, dass wiederum den zusätzlichen Ringräumen 29 und 29a externe Anschlüsse B1 und T3 zugeordnet sind, so dass das in Figur 8 dargestellte Steuerventil im Vergleich mit dem in Figur 7 dargestellten Steuerventil acht externe Anschlüsse aufweist. Auch bei diesem Ausführungsbeispiel mit acht externen Steueranschlüssen vollziehen sich die Fließwege für das über das Steuerventil geführte Fluid entsprechend der zu Figur 7 gegebenen Beschreibung.

Die in der vorstehenden Beschreibung, den Patentansprüchen, der Zusammenfassung und der Zeichnung offenbarten Merkmale des Gegenstandes dieser Unterlagen können einzeln als auch in beliebigen Kombinationen untereinander für die Verwirklichung der Erfindung in ihren verschiedenen Ausführungsformen wesentlich sein.

## Patentansprüche

1. Hydraulisches Steuerventil (20) zur Steuerung eines einen Kolben (11) mit einseitiger Kolbenstange (12) aufweisenden doppelt wirkenden Arbeitszylinders (10), wobei das in Kolbenschieberbauweise ausgebildete Steuerventil (20) wenigstens vier externe Anschlüsse mit zugeordneten, im Ventilgehäuse (21) ausgebildeten Ringkanälen (23, 24, 25, 26, 27, 29, 29a), nämlich einen Pumpenanschluss P, einen Anschluss A1 für eine Zu- und Abfuhrleitung (15) zum großen Hubraum (13) des Arbeitszylinders(10), einen Anschluss B für eine Zu- und Abfuhrleitung (16) zum kleinen Hubraum (14) des Arbeitszylinders (10) und einen mit dem Tank (17) verbundenen Tankanschluss T1 aufweist und wobei ein Steuerkolben (30) des Steuerventils (20) Kolbenbunde (31) mit daran angeordneten Steuerkanten aufweist, über die die Anschlüsse P, A1, B, T1 in den beiden Stellungen des Steuerkolbens (30) derart miteinander verbindbar sind, dass beim Arbeitshub des Arbeitszylinders (10) eine Rückspeisung des beim Ausfahren der Kolbenstange (12) aus dem kleinen Hubraum (14) verdrängten Fluides in den großen Hubraum (13) des Arbeitszylinders (10) erfolgt und zur hubunabängigen Umschaltung des Arbeitszylinders (10) von dem Arbeitshub auf Langsamfahrt mit anschließendem Haltezustand zur Druckentlastung des kleinen Hubraumes (14) des Arbeitszylinders (10) eine Verbindung des kleinen Hubraumes (14) mit dem Tank (17) schaltbar ist, wobei an dem wenigstens drei Kolbenbunde (31) mit fünf daran ausgebildeten Steuerkanten aufweisenden Steuerventil (20) zwei getrennte Leitungswege mit sich in einer Verzweigung der an den kleinen Hubraum (14) des Arbeitszylinders (10) angeschlossenen Zu- und Abfuhrleitung (16) verzweigenden, die beiden Leitungswege ausbildenden Leitungssträngen (41, 42) für das beim Arbeitshub des Kolbens (11) aus dem kleinen Hubraum (14) verdrängte Fluid eingerichtet sind, von denen ein erster, für die Rückspeisung ausgebildeter Leitungsstrang (41) die an den kleinen Hubraum (14) angeschlossene Zu- und Abfuhrleitung (16) über eine an einem Kolbenbund (31) ausgebildete Rückspeisungssteuerkante mit dem großen Hubraum (13) des Arbeitszylinders (10) verbindet und in den ersten Leitungsstrang (41) ein Rückschlagventil (36) mit einer zum großen Hubraum (13) gerichteten Durchlassrichtung eingeschaltet ist und der zweite zur Verbindung des kleinen Hubraums (14) mit dem Tank (17) ausgebildete Leitungsstrang (42) über eine an einem zugeordneten Kolbenbund (31) des Steuerventils (20) ausgebildete Druckentlastungssteuerkante führt, **dadurch gekennzeichnet, dass** die an den Kolbenbunden (31) ausgebildeten Steuerkanten jeweils als auf den Außenseiten der Kolbenbunde (31) angeordnete Ausnehmungen (32, 33, 34) ausgebildet sind und dass dem ersten Leitungsstrang (41) der Kolbenbund (31) mit der die Rückspeisungssteuerkante ausbildenden Ausnehmung (33) zugeordnet und dem zweiten Leitungsstrang (42) der die durch die Ausnehmung (34) gebildete Druckentlastungssteuerkante aufweisende Kolbenbund (31) zugeordnet ist, wobei in der für den Arbeitshub des Zylinders (10) geltenden Stellung des Steuerkolbens (30) die durch die Ausnehmung (33) gebildete Rückspeisungssteuerkante die Verbindung des ersten Leitungsstranges (41) zum großen Hubraum (13) des Arbeitszylinders (10) herstellt und die durch die Ausnehmung (34) gebildete Druckentlastungssteuerkante die Verbindung des zweiten Leitungsstranges (42) mit dem Tank (17) über eine ein darin eingeschaltetes extern ansteuerbares Sperrventil (38) zur Umschaltung des Arbeitszylinders (10) aufnehmende Abfuhrleitung (37, 45) herstellt, wobei die die Druckentlastungssteuerkante bildende Ausnehmung (34) in dem zugeordneten Kolbenbund (31) auf den bei Langsamfahrt aus dem kleinen Hubraum (14) des Arbeitszylinders (10) verdrängten Fluidstrom ausgelegt und kleiner bemessen ist als die die weiteren Steuerkanten bildenden Ausnehmungen (32, 33) der Kolbenbunde (31).

2. Hydraulisches Steuerventil nach Anspruch 1, **dadurch gekennzeichnet, dass** jedem Leitungsstrang (41, 42) ein zusätzlicher im Ventilgehäuse (21) ausgebildeter Ringkanal (29 und 29a) zugeordnet ist, von denen dem einen zusätzlichen Ringkanal (29) der die als Ausnehmung (33) ausgebildete Rückspeisungssteuerkante ausbildende Kolbenbund (31) zur Sperrung bzw. Verbindung des in den Ringkanal (29) mündenden, das Rückschlagventil (36) aufweisenden Leitungsstranges (41) zum großen Hubraum (13) und dem anderen zusätzlichen Ringkanal (29a) der die als Ausnehmung (34) ausgebildete Druckentlastungssteuerkante ausbildende Kolbenbund (31) zur Sperrung bzw. Verbindung der von dem Ringkanal (29a) abgehenden, das Sperrventil (38) aufweisenden Abfuhrleitung (37) mit dem zum Anschluss B führenden Leitungsstrang (42) zugeordnet ist.

3. Hydraulisches Steuerventil nach Anspruch 2, **dadurch gekennzeichnet, dass** die Verzweigung (40) der mit dem kleinen Hubraum (14) verbundenen Zu- und Abfuhrleitung (16), die beiden Leitungsstränge (41, 42) wie auch die das Sperrventil (38) aufweisende Abfuhrleitung (37) zum Tank (17) innerhalb des Ventilgehäuses (21) ausgebildet sind.

4. Hydraulisches Steuerventil nach Anspruch 3, **dadurch gekennzeichnet, dass** das Steuerventil (20) vier externe Anschlüsse T1, A1, P und B aufweist, und die Verbindung des zusätzlichen Ringkanals (29) zum großen Hubraum (13) mittels eines mit dem Ringkanal (29) über die als Ausnehmung (33) gebildete Rückspeisungssteuerkante zu verbindenden weiteren internen Ringkanals (V) und einer davon abgehenden und gehäuseintern zu dem zum Anschluss A1 gehörigen Ringraum (24) führenden Brücke (50) hergestellt ist, wobei in die Brücke (50) ein Rückschlagventil (51) mit einer zum Anschluss A1 gerichteten Durchlassrichtung eingeschaltet ist.

5. Hydraulisches Steuerventil nach Anspruch 2 oder 3, **dadurch gekennzeichnet, dass** das Steuerventil fünf externe Anschlüsse T1, A1, P, B sowie A2 aufweist und die Verbindung des zusätzlichen Ringkanals (29) zum großen Hubraum (13) mittels eines mit dem Ringkanal (29) über die als Ausnehmung (33) ausgebildete Rückspeisungssteuerkante zu verbindenden, dem Anschluss A2 zugeordneten Ringraums sowie mittels einer an den externen Anschluss A2 angeschlossenen und zum großen Hubraum (13) des Arbeitszylinders (10) führenden Anschlussleitung (22) hergestellt ist.

6. Hydraulisches Steuerventil nach Anspruch 5, **dadurch gekennzeichnet, dass** das Steuerventil sechs externe Anschlüsse T1, A1, P, B, sowie A2 und T2 aufweist, wobei ein vierter Kolbenbund (31) mit einer zusätzlichen sechsten durch eine Ausnehmung (32) gebildeten Steuerkante zur Verbindung des Anschlusses A2 mit dem Anschluss T2 vorgesehen ist.

7. Hydraulisches Steuerventil nach Anspruch 2, **dadurch gekennzeichnet, dass** die Verzweigung (40) der an den kleinen Hubraum (14) angeschlossenen Zu- und Abfuhrleitung (16), die beiden Leitungsstränge (41, 42) sowie die das Sperrventil (38) aufweisende Abfuhrleitung (45) zum Tank (17) außerhalb des Ventilgehäuses (21) angeordnet sind und das Steuerventil sechs externe Anschlüsse T1, A1, P, B, A2 und T2 aufweist, und dass der das Rückschlagventil (36) aufweisende Leitungsstrang (41) von der Verzweigung (40) außen zu einem am Ventilgehäuse (21) ausgebildeten siebten externen und mit dem Ringraum (29) verbundenen Anschlusse B1 geführt und der an den von der durch die Ausnehmung (34) gebildeten Druckentlastungssteuerkante gesteuerten zusätzlichen Ringraum (29a) angeschlossene Anschluss T2 über die das Sperrventil (38) aufweisende Abfuhrleitung (45) mit dem Tank (17) verbunden ist.

8. Hydraulisches Steuerventil nach einem der Anspruch 7, **dadurch gekennzeichnet, dass** das Steuerventil (20) acht externe Anschlüsse T1, A1, P, B, B1, T2 sowie T3 aufweist, wobei der Anschluss T2 über einen vierten Kolbenbund (31) mit einer zusätzlichen sechsten von einer Ausnehmung (32) gebildeten Steuerkante mit dem Anschluss A2 verbindbar und der Anschluss T3 an den von der durch die Ausnehmung (34) gebildeten Druckentlastungssteuerkante gesteuerten zusätzlichen Ringraum (29a) angeschlossen und über die das Sperrventil (38) aufweisende Abfuhrleitung (45) mit dem Tank (17) verbunden ist.

9. Hydraulisches Steuerventil nach Anspruch 6 oder 8, **dadurch gekennzeichnet, dass** die externen Anschlüsse A2, T2 bezüglich der Standardanschlüsse T1, A1, P, B dem Anschluss B benachbart und die zusätzlichen Ringräume (29 und 29a) im Ventilgehäuse (21) zwischen dem Anschluss B und dem Anschluss A2 angeordnet sind.

10. Hydraulisches Steuerventil nach Anspruch 6 oder 8, **dadurch gekennzeichnet, dass** die Anschlüsse A2, T2 bezüglich der Standardanschlüsse T1, A1, P, B benachbart dem Anschluss T1 angeordnet und der eine zusätzliche Ringraum (29) außenliegend neben dem zum Anschluss B zugehörigen Ringraum (25) und der zweite zusätzliche Ringraum (29a) außenliegend neben dem zum Anschluss A2 zugehörigen Ringraum (27) angeordnet ist.

## Claims

1. A hydraulic control valve (20) for controlling a dual-action working cylinder (10) exhibiting a piston (11) with a unilateral piston rod (12), wherein the control valve (20) designed like a piston valve exhibits at least four external connections with allocated ring channels (23, 24, 25, 26, 27, 29, 29a) formed in the valve housing (21), specifically a pump connection P, a connection A1 for a supply and discharge line (15) to the large displacement (13) of the working cylinder (10), a connection B for a supply and discharge line (16) to the small displacement (14) of the working cylinder (10), and a tank connection T1 joined with the tank (17), and wherein a control piston (30) of the control valve (20) exhibits piston bundles (31) with control edges arranged thereon, which can be used to join the connections P, A1, B, T1 in the two positions of the control piston (30) in such a way that, during the working stroke of the working cylinder (10), the fluid expelled from the small displacement (14) while extending the piston rod (12) is led back into the large displacement (13) of the working cylinder (10), and a connection of the small displacement (14) with the tank (17) can be switched in order to switch the working cylinder (10) from the working stroke to a slow speed followed by a stopped state so as to relieve the pressure of the small displacement (14) of the working cylinder (10), wherein the control valve (20) exhibiting at least three piston bundles (31) with five control edges formed thereon is provided with two separate line paths with line strands (41, 42) for the fluid expelled from the small displacement (14) during the working stroke of the piston (11), which branch into a branching of the supply and discharge line (16) hooked up to the small displacement (14) of the working cylinder (10) and form the two line paths, of which a first line strand (41) designed for recovery joins the supply and discharge line (16) hooked up to the small displacement (14) with the large displacement (13) of the working cylinder (10) by means of a recovery control edge formed on the piston bundle (31), and a check valve (36) with a passage direction oriented toward the large displacement (13) is incorporated into the first line strand (41), and the second line strand (42) designed for joining the small displacement (14) with the tank (17) runs over a pressure relief control edge formed on an allocated piston bundle (31) of the control valve (20), **characterized in that** the control edges formed on the piston bundles (31) are each designed as recesses (32, 33, 34) arranged on the exterior sides of the piston bundle (31), and that the first line strand (41) has allocated to it the piston bundle (31) with the recess (33) comprising the feedback control edge, and the second line strand (42) has allocated to it the piston bundle (31) exhibiting the pressure relief control edge comprised of the recess (34), wherein, in the position of the control piston (30) valid for the working stroke of the cylinder (10), the feedback control edge formed by the recess (33) establishes the connection between the first line strand (41) and large displacement (13) of the working cylinder (10), and the pressure relief control edge formed by the recess (34) establishes the connection between the second line strand (42) and the tank (17) via an externally activatable stop valve (38) housed therein for switching the discharge line (37, 45) that incorporates the working cylinder (10), wherein the recess (34) forming the pressure relief control edge in the allocated piston bundle (31) is rated for the fluid stream expelled from the small displacement (14) of the working cylinder (10) at a slow speed, and given smaller dimensions than the recesses (32, 33) of the piston bundle (31) comprising the additional control edges.

2. The hydraulic control valve according to claim 1, **characterized in that** each line strand (41, 42) has allocated to it an additional ring channel (29 and 29a) formed in the valve housing (21), of which the one additional ring channel (29) has allocated to it the piston bundle (31) forming the feedback control edge designed as a recess (33) for blocking or joining the line strand (41) that empties into the ring channel (29) and exhibits the check valve (36) to the large displacement, and the other additional ring channel (29a) has allocated to it the piston bundle (31) forming the pressure relief control edge designed as a recess (34) for blocking or joining the discharge line (37) that leads away from the ring channel (29a) and exhibits the stop valve (38) with the line strand (42) leading to the connection B.

3. The hydraulic control valve according to claim 2, **characterized in that** the branching (40) of the supply and discharge line (16) joined with the small displacement (14), the two line strands (41, 42) along with the discharge line (37) to the tank (17) that exhibits the stop valve (38) are formed inside of the valve housing (21).

4. The hydraulic control valve according to claim 3, **characterized in that** the control valve (20) exhibits four external connections T1, A1, P and B, and the connection between the additional ring channel (29) and the large displacement (13) is established by means of an additional internal ring channel (V) to be joined with the ring channel (29) via the feedback control edge designed as a recess (33) and a bridge (50) that proceeds from there and inside of the housing leads to the annular space (24) belonging to the connection A1, wherein a check valve (51) with a passage direction oriented toward the connection A1 is incorporated into the bridge (50).

5. The hydraulic control valve according to claim 2 or 3, **characterized in that** the control valve exhibits five external connections T1, A1, P, B as well as A2, and the connection between the additional ring channel (29) and the large displacement (13) is established by means of an annular space that is allocated to the connection A2 and is to be joined with the ring channel (29) via the feedback control edge designed as a recess (33), and by means of a connecting line (22) that is hooked up to the external connection A2 and leads to the large displacement (13) of the working cylinder (10).

6. The hydraulic control valve according to claim 5, **characterized in that** the control valve exhibits six external connections T1, A1, P, B as well as A2 and T2, wherein a fourth piston bundle (31) is provided with an additional sixth control edge formed by a recess (32) for joining the connection A2 with the connection T2.

7. The hydraulic control valve according to claim 2, **characterized in that** the branching (40) of the supply and discharge line (16) hooked up to the small displacement (14), the two line strands (41, 42) and the discharge line (45) that exhibits the stop valve (38) and leads to the tank (17) are situated outside of the valve housing (21), and the control valve exhibits six external connections T1, A1, P, B, A2 and T2, and that the line strand (41) exhibiting the check valve (36) is guided from the branching (40) outwardly toward a seventh external connection B1 formed on the valve housing (21) and joined with the annular space (29), and the connection T2 hooked up to the annular space (29a) controlled by the pressure relief control edge formed by the recess (34) is joined with the tank (17) via the discharge line (45) that exhibits the stop valve (38).

8. The hydraulic control valve according to one of claim 7, **characterized in that** the control valve (20) exhibits eight external connections T1, A1, P, B, B1, T2 as well as T3, wherein the connection T2 can be joined with the connection A2 via a fourth piston bundle (31) with an additional sixth control edge formed by a recess (32), and the connection T3 is hooked up to the additional annular space (29a) controlled by the pressure relief control edge formed by the recess (34) and connected with the tank (17) via the discharge line (45) that exhibits the stop valve (38).

9. The hydraulic control valve according to claim 6 or 8, **characterized in that** the external connections A2, T2 are adjacent to the connection B relative to the standard connections T1, A1, P, B, and the additional annular spaces (29 and 29a) in the valve housing (21) are situated between the connection B and connection A2.

10. The hydraulic control valve according to claim 6 or 8, **characterized in that** the connections A2, T2 are adjacent to the connection B relative to the standard connections T1, A1, P, B, and the one additional annular space (29) is outwardly situated next to the annular space (25) belonging to connection B, and the second additional annular space (29a) is outwardly
situated next to the annular space (27) belonging to connection A2.

## Revendications

1. Vanne de commande hydraulique (20) pour commander un vérin de travail (10) à double effet comportant un piston (11) avec une tige de piston unilatérale (12) la vanne de commande (20) configurée en un mode de construction de tiroir à piston comportant au moins quatre raccords externes avec des canaux annulaires (23, 24, 25, 26, 27, 29, 29a) attribués, constitués dans le corps de vanne (21), notamment un raccord de pompe P, un raccord A1 pour un conduit d'alimentation et d'évacuation (15) vers le grand espace de course (13) du vérin de travail (10), un raccord B pour un conduit d'alimentation et d'évacuation (16) vers le petit espace de course (14) du vérin de travail (10) et un raccord de réservoir T1 relié au réservoir (17) et un piston de commande (30) de la vanne de commande (20) comportant des collets de piston (31) avec des bords de commande disposés dessus par le biais desquels les raccords P, A1, B, T1, peuvent être reliés entre eux dans les deux positions du piston de commande (30) de telle manière que lors de la course de travail du vérin de travail (10) il se produit dans le grand espace de course (13) du vérin de travail (10) une récupération du fluide du fluide déplacé lors de la sortie de la tige de piston (12) du petit espace de course (14) et une liaison du petit espace de course (14) avec le réservoir (17) peut être enclenchée pour le basculement de 1a course de travail, indépendant de la course, du vérin de travail (10) à une marche lente avec un état de maintien consécutif pour la décompression du petit espace de course (14) du vérin de travail (10), sur la vanne de commande (20) comportant au moins trois collets de piston (31) avec cinq bords de commande constitués dessus, deux voies de conduction séparées étant agencées avec des faisceaux de conduits (41, 42) constituant les deux voies de conduction, se ramifiant dans une ramification de conduit d'alimentation et d'évacuation (16) raccordé au petit espace de course (14) du vérin de travail (10) pour le fluide déplacé lors de la course de travail du piston (11) depuis le petit espace de course (14), dont un premier faisceau de conduits (41) constitué pour la récupération relie le conduit d'alimentation et d'évacuation (16) raccordé au petit espace de course (14) par un bord de commande de récupération constitué sur un collet de piston (31) au grand espace de course (13) du vérin de travail (10) et dans le premier faisceau de conduits (41) un clapet antiretour (36) étant connecté avec une direction de passage orientée vers le grand espace de course (13) et le deuxième faisceau de conduits (42) constitué pour la liaison du petit espace de course (14) avec le réservoir (17) passant par un bord de commande de décompression constitué sur un collet de piston attribué (31) de la vanne de commande (20), **caractérisée en ce que** les bords de commandes constitués sur les collets de piston (31) sont respectivement constitués comme des évidements (32, 33, 34) disposés sur les côtés extérieurs du collet de piston (31) et **en ce que** le collet de piston (31) avec l'évidement (33) constituant les bords de commande de récupération est attribué au premier faisceau de conduits (41) et le collet de piston (31) comportant les bords de commande de décompression formés par l'évidement (34) est attribué au deuxième faisceau de conduits (42), les bords de commande de récupération formés par l'évidement (33) dans la position valable du piston de commande (30) pour la course de travail du vérin (10) établissant la liaison du premier faisceau de conduits (41) vers le grand espace de course (13) du vérin de travail (10) et les bords de commande de décompression formés par l'évidement (34) établissant la liaison du deuxième faisceau de conduits (42) avec le réservoir (17) par le biais d'un conduit d'évacuation (37, 45) logeant une vanne de coupure (38) pouvant être extérieurement pilotée, connectée dedans pour le basculement du vérin de travail (10), l'évidement (34) formant les bords de commande de décompression dans le collet de piston (31) attribué étant aménagé sur le flux de fluide déplacé lors de la marche lente du petit espace de course (14) du vérin de travail (10) et dimensionné plus petit que les autres évidements (32, 33) des collets de piston (31) formant les autres bords de commande.

2. Vanne de commande hydraulique selon la revendication 1, **caractérisée en ce qu'**un canal annulaire (29 et 29a) supplémentaire constitué dans le corps de vanne (21) est attribué à chaque faisceau de conduits (41, 42), desquels le collet de piston (31) formant les bords de commande constitués comme évidement (33) pour le blocage ou la liaison du faisceau de conduits (41) comportant le clapet antiretour (36) débouchant dans le canal annulaire (29), vers le grand espace de course (13), est attribué à un canal annulaire supplémentaire (29) et le collet de piston (31) constituant les bords de commande de décompression constitués comme évidement (34) pour le blocage ou la liaison du conduit d'évacuation (37) avec le faisceau de conduits (42) conduisant au raccord B, comportant la vanne de coupure (38), partant du canal annulaire (29a), est attribué à l'autre canal annulaire supplémentaire (29a).

3. Vanne de commande hydraulique selon la revendication 2, **caractérisée en ce que** la ramification (40) du conduit d'alimentation et d'évacuation (16) reliée avec le petit espace de course (14), les deux faisceaux de conduits (41, 42) ainsi qu'également le conduit d'évacuation (37) allant vers le réservoir (17), comportant la vanne de coupure (38), sont constitués à l'intérieur du corps de vanne (21).

4. Vanne de commande hydraulique selon la revendication 3, **caractérisée en ce que** la vanne de commande (20) comporte quatre raccords extérieurs T1, A1, P et B et la liaison du canal annulaire supplémentaire (29) vers le grand espace de course (13) est établie au moyen d'un autre canal annulaire (V) interne à relier au canal annulaire (29) par les bords de commande de récupération formés comme évidement (33) et d'un pontage (50) partant de celui-ci et menant à l'intérieur du corps vers l'espace annulaire (24) appartenant au raccord A1, un clapet antiretour (51) étant connecté dans le pontage (50) avec une direction de passage orientée vers le raccord A1.

5. Vanne de commande hydraulique selon la revendication 2 ou 3, **caractérisée en ce que** la vanne de commande comporte cinq raccords extérieurs T1, A1, P, B ainsi que A2 et la liaison du canal annulaire supplémentaire (29) vers le grand espace de course (13) est établie au moyen d'un espace annulaire attribué au raccord A2 à joindre avec le canal annulaire (29) par les bords de commande de récupération formés comme évidement (33) ainsi qu'au moyen d'un conduit de raccordement (22) raccordé au raccord extérieur A2 et conduisant au grand espace de course (13) du vérin de travail (10).

6. Vanne de commande hydraulique selon la revendication 5, **caractérisée en ce que** la vanne de commande comporte six raccords externes T1, A1, P, B ainsi que A2 et T2, un quatrième collet de piston (31) avec un sixième bord de commande supplémentaire formée par un évidement (32) étant prévu pour relier le raccord A2 au raccord T2.

7. Vanne de commande hydraulique selon la revendication 2, **caractérisée en ce que** la ramification (40) du conduit d'alimentation et d'évacuation (16) raccordé au petit espace de course (14), les deux faisceaux de conduits (41, 42) ainsi que le conduit d'évacuation (45) vers le réservoir (17), comportant la vanne de coupure (38), sont disposés en dehors du corps de vanne (21) et la vanne de commande comporte six raccords externes T1, A1, P, B, A2 et T2 et **en ce que** le faisceau de conduits (41) comportant le clapet antiretour (36) est guidé de la ramification (40) à l'extérieur vers un septième raccord externe B1 constitué sur le corps de vanne (21), relié à l'espace annulaire (29) et le raccord T2 raccordé à l'espace annulaire supplémentaire (29a) piloté par les bords de commande de décompression formés par l'évidement (34) est raccordé au réservoir (17) par le conduit d'évacuation (45) comportant la vanne de coupure (38).

8. Vanne de commande hydraulique selon la revendication 7, **caractérisée en ce que** la vanne de commande (20) comporte huit raccords extérieurs T1, A1, P, B, B1, T2 ainsi que T3, le raccord T2 pouvant être relié au raccord A2 par un quatrième collet de piston (31) avec un sixième bord de commande supplémentaire formé par un évidement (32) et le raccord T3 est raccordé à l'espace annulaire supplémentaire (29a) piloté par les bords de commande de décompression formés par l'évidement (34) et est relié au réservoir (17) par le conduit d'évacuation (45) comportant la vanne de coupure (38).

9. Vanne de commande hydraulique selon la revendication 6 ou 8, **caractérisée en ce que** les raccords externes A2, T2 concernant les raccords standard T1, A1, P, B sont voisins du raccord B et les espaces annulaires supplémentaires (29 et 29a) sont disposés dans le corps de vanne (21) entre le raccord B et le raccord A2.

10. Vanne de commande hydraulique selon la revendication 6 ou 8, **caractérisée en ce que** les raccords A2, T2 concernant les raccords standard T1, A1, P, B sont disposés à côté du raccord T1 et un espace annulaire supplémentaire (29) est disposé situé à l'extérieur près de l'espace annulaire (25) appartenant au raccord B et le deuxième espace annulaire supplémentaire (29a) est disposé situé à l'extérieur près de l'espace annulaire supplémentaire (27) appartenant au raccord A2.
